# FASCICULE DE BREVET EUROPEEN

(11) **EP 0 940 161 B1**
(45) Date de publication et mention de la délivrance du brevet: **03.08.2005**
(21) Numéro de dépôt: 99410005.5
(22) Date de dépôt: 25.01.1999
(51) Int. Cl.: A63C 13/00

(54) **Perfectionnement pour raquette à neige**
Verbesserter Schneeschuh
Improved snow-shoe

(30) Priorité: 29.01.1998 FR 9801263
(43) Date de publication de la demande: 08.09.1999
(73) Titulaire: TSL Sport Equipment S.A., 74290 Alex (FR)
(72) Inventeur: Burnet, Christophe, 74370 Saint Martin de Bellevue (FR); Gallay, Philippe, 74220 La Clusaz (FR)
(74) Mandataire: Gasquet, Denis

(56) Documents cités:
- EP-A- 0 882 478
- US-A- 4 351 121
- US-A- 5 809 668

## Description

La présente invention concerne un perfectionnement pour raquette à neige destiné notamment à améliorer le confort de la marche en raquette, ainsi que l'accroche de celle-ci dans certains types de neige.

Les raquettes à neige sont des engins connus depuis de très nombreuses années car utilisées depuis plusieurs siècles par les populations Scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent, et il est vrai que les produits actuellement vendus ne donnent pas entière satisfaction.

Ainsi, les raquettes à neige doivent combiner des critères d'accroche et de portance, tout en conservant un confort maximum pour leurs utilisateurs. Par ailleurs, selon les différentes neiges rencontrées, la portance de la raquette nécessaire pour permettre une marche agréable peut s'avérer différente. De même, selon les différents terrains rencontrés, la forme générale la mieux adaptée de la raquette peut être également différente. De ce fait, chaque raquette est généralement performante pour certaines conditions de neige et de pente et est souvent moins performante pour d'autres conditions.

Des raquettes a neige présentant des systèmes d'accroche sur neige sont divulguées par US-A-4 351 121 et EP-A-0 882 478.

Ainsi, le critère d'accroche est un critère prépondérant pour les raquettes à neige, et les raquettes de l'art antérieur présentent des inconvénients dans certains types de neige liés à leur manque d'accroche, notamment dans le sens longitudinal et transversal.

La présente invention a pour but de remédier aux inconvénients précités à l'aide de moyens simples, fiables, peu onéreux et efficaces. La raquette à neige, selon l'invention a pour objectif d'améliorer l'accroche de celle-ci dans tout type de neige, de manière à augmenter le confort de la marche pour son utilisateur.

Ainsi, selon sa caractéristique principale, le problème est résolu par la raquette à neige selon la revendication 1.

Selon une autre caractéristique de la raquette à neige, elle comporte deux parois longitudinales d'accroche disposées latéralement et formant les bords latéraux du cadre périphérique, lesdits bords latéraux présentant chacun un rétrécissement en hauteur dans leur zone médiane respective.

Selon une caractéristique complémentaire, les rétrécissements en hauteur des bords latéraux du cadre périphérique sont disposés symétriquement par rapport au plan longitudinal médian de la raquette.

Par ailleurs, selon le mode de réalisation préféré de la raquette à neige selon l'invention, elle comporte au moins une paroi longitudinale d'accroche intérieure disposée sous le tamis délimité par le cadre périphérique, ladite paroi intérieure présentant au moins un rétrécissement en hauteur dans sa zone médiane.

Selon ce mode de réalisation, la raquette à neige comporte deux parois longitudinales intérieures, chacune des parois intérieures d'accroche présentant de manière symétrique par rapport au plan longitudinal médian, deux rétrécissements en hauteur séparés par un élargissement de paroi.

Selon une caractéristique complémentaire de la raquette à neige selon l'invention, celle ci est caractérisée en ce que la position du (des) rétrécissement(s) en hauteur de la paroi longitudinale intérieure est décalée longitudinalement par rapport à la position des rétrécissements en hauteur des parois d'accroche latérales.

Selon une variante d'exécution de la raquette à neige selon l'invention, la position des élargissements de paroi des parois intérieures est décalée longitudinalement vers l'avant de la raquette par rapport à celle des rétrécissements des parois d'accroche latérales.

Selon une caractéristique complémentaire de la raquette à neige, le rétrécissement en hauteur est obtenu en faisant varier longitudinalement par rapport au plan horizontal du tamis l'inclinaison et/ou la courbure de l'arête inférieure de la (des) paroi(s) d'accroche longitudinale(s).

Selon une autre caractéristique de la raquette à neige, le rapport entre la hauteur de rétrécissement et la hauteur maximum respective mesurée dans la partie avant ou arrière de la paroi d'accroche est compris entre 0,1 et 0,9.

Les figures 1 à 11c illustrent différents modes de réalisation de la raquette à neige selon l'invention.
La figure 1 illustre une raquette à neige selon l'invention en vue de dessus.
La figure 2 illustre en vue latérale un premier mode de réalisation de la raquette à neige selon l'invention.
Les figures 3a à 3c représentent en coupe transversale ce premier mode de réalisation du cadre et du tamis de la raquette à neige selon l'invention respectivement selon AA, BB et CC.
La figure 4 illustre en vue latérale une première variante d'exécution de la raquette à neige.
Les figures 5a et 5b représentent respectivement en vue latérale et en coupe transversale selon DD une deuxième variante d'exécution.
La figure 6 illustre en vue latérale un deuxième mode de réalisation de la raquette à neige selon l'invention.
La figure 7 illustre en vue latérale une autre variante d'exécution de la raquette à neige selon l'invention.
La figure 8 représente en vue de dessus le mode de réalisation préféré de la raquette à neige selon l'invention.
La figure 9 représente en vue latérale le mode de réalisation préféré de la raquette à neige.
Les figures 10a à 10f illustrent en coupe transversale ce mode de réalisation préféré de la raquette à neige respectivement selon EE, FF, GG, JJ, KK et LL.
Les figures 11a, 11b, 11c illustrent selon des vues similaires aux figures 3a à 3c une variante d'exécution du premier mode de réalisation de la raquette à neige.

La raquette à neige désignée sous la référence générale (1) est du type comportant un cadre périphérique (2) qui délimite un tamis (4) destiné à supporter la fixation (5) dans laquelle sera retenue la chaussure (6) de l'utilisateur. Le tamis (4) est constitué avantageusement par une plaque ajourée, par exemple, mais pourrait également être constitué par une toile ou des lanières destinée(s) à conférer la portance nécessaire à la raquette à neige (1). La raquette à neige selon l'invention comporte un ensemble de parois longitudinales d'accroche (3a, 3b, 50a, 50b) qui s'étendent vers le bas (BA) sensiblement verticalement sous le plan horizontal (H) du tamis (4). Lesdites parois peuvent par exemple constituer les bords latéraux (3a, 3b) du cadre périphérique comme le montrent les figures 1 à 7, ou être disposées à l'intérieur du cadre sous le tamis (4) pour former des parois longitudinales d'accroche intérieure (50a, 50b), comme le montre le mode de réalisation préféré illustré figures 8 à 10d. Selon l'invention, au moins une des parois longitudinales d'accroche (3a, 3b, 50a, 50b) présente dans la zone médiane (B) de la raquette un rétrécissement en hauteur (100) de sa paroi verticale par rapport à la partie avant (7a) et à la partie arrière (7b) de ladite zone, la zone médiane étant celle située longitudinalement au niveau de la zone occupée par la chaussure (6) de l'utilisateur.

Selon un premier mode de réalisation de la raquette à neige selon l'invention, celle-ci présente un plan longitudinal de symétrie générale (P) et comporte deux parois d'accroche qui forment les bords latéraux (3a, 3b) du cadre périphérique (2), ce que montrent les figures 1 à 3c. Les parois d'accroche latérales (3a, 3b) présentent chacune un rétrécissement en hauteur (100) dans leur zone médiane (B), lesdits rétrécissements étant identiques et disposés symétriquement par rapport au plan (P). Il va de soi que les rétrécissement en hauteur pourraient être disposés différemment, de même la raquette à neige pourrait par exemple présenter une forme dissymétrique sans pour autant sortir du champs de protection revendiqué.

Selon l'invention, les rétrécissements (100) sont avantageusement obtenus en faisant varier longitudinalement l'inclinaison et/ou la courbure de l'arête inférieure (60) des parois d'accroche longitudinale (3a, 3b, 50a, 50b) par rapport au plan horizontal (H), l'arête supérieure (61) étant parallèle audit plan ou confondue avec celui-ci. Il va de soi, comme le montre une variante d'exécution illustrée figure 4, que l'arête supérieure (61) pourrait également présenter une inclinaison ou une courbure par rapport au plan horizontal (H) sans pour autant sortir du champ de protection de l'invention, la courbure de l'arête supérieure pouvant être orientée de la même manière que celle de l'arête inférieure, mais de moindre amplitude ou orientée de manière inverse et ceci de manière à obtenir, quelque soit l'orientation de la courbure choisie, le rétrécissement en hauteur voulu.

Selon le premier mode de réalisation de la raquette à neige, le rétrécissement (100) en hauteur des parois latérales (3a, 3b) du cadre (2) est avantageusement situé sensiblement dans la portion centrale de la zone médiane (B). Toutefois, il pourrait, par exemple, être décalé vers l'avant ou l'arrière par rapport au milieu de ladite zone, sans pour autant sortir du champ de protection de l'invention. Par ailleurs, le rétrécissement (100) présente avantageusement une forme courbe sur l'une ou les deux arêtes (60, 61) des parois (3a, 3b). Le rétrécissement (100) pourrait également selon une variante illustrée figure 7 être obtenu avec deux portions d'arête inférieure (60) droites et inclinées formant un angle (A) ouvert vers le bas entre elles.

Selon une variante d'exécution de la raquette à neige selon l'invention, la raquette à neige (1) possède un rétrécissement (100a, 100b) sur chacun de ses bords latéraux (3a, 3b) dont le positionnement longitudinal est dissymétrique par rapport au plan (P), comme le montre la figure 6. Notons que selon cette variante d'exécution, les deux raquettes d'une même paire peuvent être identiques et posséder le rétrécissement du bord latéral droit devant le rétrécissement du bord latéral gauche, par exemple. Toutefois, il pourrait en être autrement et les rétrécissements pourraient être inversés, une raquette étant prévue pour le pied gauche et l'autre spécifiquement pour le pied droit, des moyens d'identification étant alors prévus pour permettre de les différencier. Il va de soi que ces raquettes pourraient posséder un profil asymétrique par exemple.

Par ailleurs, comme le montrent les figures 5a et 5b, la raquette à neige pourrait n'être munie que d'un seul rétrécissement en hauteur (100) situé sur un bord latéral (3a) du cadre (2). Notons que selon cette variante d'exécution, le tamis (4) s'étend latéralement au-delà des bords latéraux (3a, 3b) du cadre périphérique (2) contrairement au premier mode de réalisation illustré figures 3a à 3c, où les bords latéraux (3a, 3b) du cadre (2) forment la limite du tamis (4). Il va de soi qu'il pourrait en être de même dans les autres modes de réalisation de la raquette à neige selon l'invention.

Selon le mode de réalisation préféré de la raquette à neige selon l'invention illustré figures 8 à 10f, celle-ci comporte avantageusement des parois longitudinales d'accroche intérieures (50a, 50b) qui s'étendent sous le tamis (4) sensiblement verticalement. Ces parois d'accroche intérieures (50a, 50b) sont avantageusement au nombre de deux et sont disposées de part et d'autre du plan général de symétrie (P) sensiblement à l'aplomb des bords latéraux de la chaussure (6) de l'utilisateur, et plus précisément à l'aplomb des bords d'une plaque articulée (63) destinée à porter les moyens de retenue (MR) de la chaussure (6) de l'utilisateur.

Selon ce mode de réalisation, les parois d'accroche latérales (3a, 3b) qui forment les bords du cadre (2), ainsi que les deux parois d'accroche intérieures (50a, 50b) présentent chacune au moins un rétrécissement en hauteur (100a, 100b, 100c, 100d, 100e, 100f). Les parois latérales (3a, 3b) présentent symétriquement un rétrécissement (100a, 100b) situé longitudinalement sensiblement au centre de la zone médiane (B), ce que montre la figure 9. De plus, les parois d'accroche intérieures (50a, 50b) présentent chacune deux rétrécissements en hauteur (100c, 100d, 100e, 100f) disposés successivement dans la zone médiane (B) et séparés entre eux par un élargissement de paroi (200a, 200b), comme le montrent les figures 9, 10a à 10f.

La position longitudinale des rétrécissements (100c, 100d, 100e, 100f) des parois d'accroche intérieures (50a, 50b) est décalée par rapport à celle des rétrécissements centraux (100a, 100b) des parois latérales (3a, 3b) formant le cadre (2). Ainsi, les rétrécissements centraux (100a, 100b) possèdent une position longitudinale qui correspond sensiblement à la position de l'élargissement de paroi (200a, 200b) des parois intérieures. Notons toutefois, que cet élargissement de paroi est avantageusement situé légèrement vers l'avant (AV) de la raquette à neige, par rapport à la position des rétrécissement centraux (100a, 100b) comme l'illustre les figures 10c et 10d.

Selon des variantes d'exécution non représentées, les parois d'accroche intérieures pourraient posséder une configuration différente et ne comporter qu'un seul rétrécissement dont la position longitudinale correspondrait ou serait décalée par rapport à celle des rétrécissements centraux des parois latérales. De même, les parois d'accroche latérales formant le cadre pourraient fort bien ne présenter aucun rétrécissement en hauteur et seules les parois longitudinales intérieures seraient munies de ce type de rétrécissement. Par ailleurs, le nombre de parois d'accroche et leur nombre de rétrécissement pourraient également être très différents sans pour autant sortir du champ de protection de l'invention.

Selon le mode de réalisation préféré de la raquette à neige selon l'invention, celle-ci est du type décrite dans la demande de brevet français n° 95 03088 de la demanderesse, ses parois d'accroche latérales (3a, 3b) présentant un rétrécissement transversal (250) de leur écartement respectif (d) dans la zone médiane (B) occupée par la chaussure (6) de l'utilisateur. Selon ce mode de réalisation, la position longitudinale de ce rétrécissement transversal (250) correspond avantageusement à celle des rétrécissements en hauteur (100a, 100b) des parois latérales d'accroche (3a, 3b) formant le cadre périphérique (2), l'élargissement (200a, 200b) des parois d'accroche intérieures étant légèrement décalées vers l'avant de la raquette à neige. Il va de soi que le nombre et le positionnement respectifs des différents rétrécissements précités pourraient être différents sans pour autant sortir du champ de protection de l'invention.

Selon le mode de réalisation préféré de la raquette à neige, les rétrécissements en hauteur (100a, 100b, 100c, 100d, 100e, 100f) sont obtenus en faisant varier la courbure de l'arête inférieure (60) des parois d'accroche longitudinales (3a, 3b, 50a, 50b). Notons que les rétrécissements en hauteur (100c, 100d, 100e, 100f) des parois d'accroche intérieures sont obtenus grâce à une variation plus importante de la courbure de leur arête inférieure par rapport à celle de la courbure des parois latérales, la pente de leur arête inférieure (60) étant de ce fait plus importante.

Notons également que selon le mode de réalisation préféré de la raquette à neige selon l'invention, les parois d'accroche longitudinales (3a, 3b, 50a, 50b) présentent une arête inférieure (60) dont la forme est arrondie sur l'ensemble de la zone médiane (B), lesdites parois ne présentant ainsi aucune portion d'arête de forme droite.

Selon le mode de réalisation préféré de la raquette à neige, et comme le montrent les figures 10a à 10f, la hauteur (h1) des rétrécissement (100c, 100d, 100e, 100f) des parois intérieures est identique et est sensiblement égale à la moitié de la hauteur (h2) des élargissements (200a, 200b), toutefois elle pourrait être supérieure ou inférieure à celle-ci sans pour autant sortir du champs de protection de l'invention. Le long de la zone médiane (B), la hauteur desdites parois intérieures est avantageusement comprise entre 0.5 cm et 3 cm. Notons que la hauteur (h3) des rétrécissements (100a, 100b) des parois d'accroche latérales (3a, 3b) est supérieure à la hauteur (h1) des rétrécissement (100c, 100d, 100e, 100f) des parois intérieures, la hauteur desdites parois latérales étant également comprise entre 0.5 cm et 3 cm sur la longueur de la zone médiane (B). Selon le mode de réalisation illustré et comme le montrent les figures 10b et 10e, la hauteur des parois d'accroche latérale (h4) correspondant aux rétrécissements avants (100c, 100d) des parois intérieures (50a, 50b) est supérieure à la hauteur (h5) des mêmes parois latérales (3a, 3b) mesurée au niveau des rétrécissements arrières (100e, 100f). Par ailleurs, on peut noter que les hauteur respectives (h6, h7) des parois d'accroche longitudinales (3a, 3b, 50a, 50b) latérales et intérieures est identique au niveau des extrémités avant (7a) et arrière (7b) de la zone médiane (B), cette hauteur pouvant avantageusement être identique à la hauteur (h2) des élargissements (200a, 200b) tel qu'illustré aux figures 10a, 10d et 10f.

Notons que les modes de réalisation illustrés de la raquette à neige présentent des parois d'accroche longitudinal (3a, 3b, 50a, 50b) sensiblement verticales. Toutefois il pourrait en être autrement comme le montre une variante d'exécution du premier mode de réalisation de la raquette à neige illustrée figures 11a à 11c, les parois latérales d'accroche (3a, 3b) peuvent être inclinées par rapport à la verticale pour s'étendre par exemple vers le bas et l'extérieure du tamis, lesdites parois présentant le ou les rétrécissements en hauteur de l'invention tel qu'illustré figure 11b.

De plus, selon cette variante d'exécution de la raquette à neige selon l'invention, l'épaisseur (E) des parois d'accroche longitudinales est variable. La variation de l'épaisseur (E) des parois peut être due à une variation de la courbure de la face interne de la paroi, de la face externe ou des deux faces. Selon cette variante d'exécution, l'épaisseur des parois est variable longitudinalement comme le montre les figures 11a à 11c, toutefois l'épaisseur des parois pourrait également varier transversalement sur la hauteur desdites parois. Comme le montre la figure 11b, les parois latérales d'accroche (3a, 3b) présentent un rétrécissement en épaisseur situé sensiblement à l'endroit du rétrécissement en hauteur (100) desdites parois, toutefois il pourrait en être autrement et les parois pourraient par exemple présenter un élargissement à cet endroit sans pour autant sortir du champs de protection de l'invention.

Selon les différents modes de réalisation illustrés, la raquette à neige présente des parois longitudinales d'accroche dont le profil dans un plan transversal est rectiligne. Toutefois, il pourrait en être autrement et ces parois pourraient présenter des profils recourbés, effilés, ondulés ou autres sans pour autant sortir du champs de protection de l'invention.

Par ailleurs, notons que l'invention est illustrée sur un type de raquette réalisée en matière plastique par injection, cependant, d'autres types de raquettes à neige peuvent être équipées de rétrécissement en hauteur dans la zone médiane de leur cadre comme les raquette possédant un cadre et un tamis en toile ou en lanière par exemple, sans pour autant sortir du champ de protection de l'invention. Le cadre peut être soit tubulaire soit un profil de tout type, et réalisé en aluminium ou autre tel qu'en matière plastique ou en matériau composite.

Bien entendu, l'invention n'est pas limitée aux modes de réalisation décrits et représentés à titre d'exemples, mais elle comprend aussi tous les équivalents techniques ainsi que leurs combinaisons.

## Revendications

1. Raquette à neige (1) du type constitué par un cadre périphérique (2) délimitant intérieurement un tamis (4), sur lequel est disposée la fixation (5) destinée à retenir la chaussure (6) de l'utilisateur, ladite raquette étant munie de parois longitudinales d'accroche (3a, 3b, 50a, 50b) disposées sensiblement verticalement sous le plan horizontal (H) du tamis (4), où au moins une paroi longitudinale d'accroche présente dans sa zone médiane (B) située longitudinalement au niveau de la zone occupée par la chaussure (6) de l'utilisateur, un rétrécissement en hauteur (100) par rapport à la partie avant (7a) et à la partie arrière (7c) de ladite zone médiane (B), **caractérisé en ce que** ledit rétrécissement en hauteur est obtenus par variation de la courbure de l'arête inférieure (60) des parois d'accroche longitudinales (3a, 3b, 50a, 50b), afin que les parois d'accroche longitudinales (3a, 3b, 50a, 50b) présentent une arête inférieure (60) dont la forme est arrondie sur l'ensemble de la zone médiane (B).

2. Raquette à neige (1), selon la revendication 1, **caractérisée en ce qu'**elle comporte deux parois longitudinales d'accroche disposées latéralement et formant les bords latéraux (3a, 3b) du cadre périphérique (2), lesdits bords latéraux présentant chacun un rétrécissement en hauteur (100a, 100b) dans leur zone médiane (B) respective.

3. Raquette à neige (1), selon la revendication 2, **caractérisée en ce que** les rétrécissements en hauteur (100a, 100b) des bords latéraux (3a, 3b) du cadre périphérique (2) sont disposés symétriquement par rapport au plan longitudinal médian (P) de la raquette.

4. Raquette à neige (1), selon l'une quelconque des revendications précédentes, **caractérisée en ce qu'**elle comporte au moins une paroi longitudinale d'accroche intérieure (50a, 50b) disposée sous le tamis délimité par le cadre périphérique (2), ladite paroi intérieure (50a, 50b) présentant au moins un rétrécissement en hauteur (100c, 100d, 100e, 100f) dans sa zone médiane (B).

5. Raquette à neige (1), selon la revendication 4, **caractérisée en ce qu'**elle comporte deux parois longitudinales intérieures (50a, 50b), chacune des parois intérieures d'accroche (50a, 50b) présentant de manière symétrique par rapport au plan longitudinal médian (P), deux rétrécissements en hauteur (100c, 100d, 100e, 100f) séparés par un élargissement de paroi (200a, 200b).

6. Raquette à neige (1), selon l'une quelconque des revendications 2 ou 3 et l'une quelconque des revendications 4 ou 5, **caractérisée en ce que** la position du (des) rétrécissement(s) en hauteur (100c, 100d, 100e, 100f) de la paroi longitudinale intérieure (50a, 50b) est décalée longitudinalement par rapport à la position des rétrécissements en hauteur (100a, 100b) des parois d'accroche latérales (3a, 3b).

7. Raquette à neige (1), selon les revendications 5 et 6, **caractérisée en ce que** la position des élargissements de paroi (200a, 200b) des parois intérieures (50a, 50b) est décalée longitudinalement vers l'avant (AV) de la raquette par rapport à celle des rétrécissements (100a, 100b) des parois d'accroche latérales (3a, 3b).

8. Raquette à neige (1), selon l'une quelconque des revendications précédentes, **caractérisée en ce que** le rétrécissement en hauteur (100a, 100b, 100c, 100d, 100e, 100f) est obtenu en faisant varier longitudinalement par rapport au plan horizontal (H) du tamis (4) l'inclinaison et/ou la courbure de l'arête inférieure (60) de la (des) paroi(s) d'accroche longitudinale(s).

9. Raquette à neige (1), selon l'une quelconque des revendications précédentes, **caractérisée en ce que** le rapport entre la hauteur de rétrécissement (100a, 100b, 100c, 100d, 100e, 100f) et la hauteur maximum respective mesurée dans la partie avant (7a) ou arrière (7c) de la paroi d'accroche est compris entre 0,1 et 0,9.

## Patentansprüche

1. Schneeschuh (1) bestehend aus einem umlaufenden Rahmen (2), der nach innen eine Siebplatte (4) begrenzt, auf der die Bindung (5) zur Halterung des Schuhs (6) des Benutzers angeordnet ist, wobei der Schneeschuh mit längsverlaufenden Greifwänden (3a, 3b, 50a, 50b) versehen ist, die im Wesentlichen senkrecht unterhalb der Horizontalebene (H) der Siebplatte (4) angeordnet sind, wobei mindestens eine längsverlaufende Greifwand in ihrem in Längsrichtung auf der Höhe des durch den Schuh (6) des Nutzers eingenommenen Bereichs sich erstreckenden mittleren Bereich (B) einen im Verhältnis zum vorderen Teil (7a) und zum hinteren Teil (7c) des mittleren Bereichs (B) eine verminderte Höhe aufweisenden Teil (100) aufweist, **dadurch gekennzeichnet, dass** die verminderte Höhe durch eine Änderung in der Krümmung der unteren Kante (60) der längsverlaufenden Greifwände (3a, 3b, 50a, 50b) erzielt wird, so dass die längsverlaufenden Greifwände (3a, 3b, 50a, 50b) eine untere Kante (60) aufweisen, die über den gesamten mittleren Bereich (B) eine abgerundete Form aufweist.

2. Schneeschuh (1) nach Anspruch 1, **dadurch gekennzeichnet, dass** er zwei seitlich angeordnete längsverlaufende Greifwände aufweist, die die Seitenränder (3a, 3b) des umlaufenden Rahmens (2) bilden, wobei die Seitenränder jeweils in ihrem jeweiligen mittleren Bereich (B) einen eine verminderte Höhe aufweisenden Teil (100a, 100b) aufweisen.

3. Schneeschuh (1) nach Anspruch 2, **dadurch gekennzeichnet, dass** die die verminderte Höhe aufweisenden Teile (100a, 100b) der Seitenränder (3a, 3b) des umlaufenden Rahmens (2) symmetrisch zur Längsmittelebene (P) des Schneeschuhs angeordnet sind.

4. Schneeschuh (1) nach einem der vorangegangenen Ansprüche, **dadurch gekennzeichnet, dass** er mindestens eine innere längsverlaufende Greifwand (50a, 50b) aufweist, die unterhalb der durch den umlaufenden Rahmen (2) begrenzten Siebplatte angeordnet ist, wobei die innere Wand (50a, 50b) in ihrem mittleren Bereich (B) mindestens einen eine verminderte Höhe aufweisenden Teil (100c, 100d, 100e, 100f) aufweist.

5. Schneeschuh (1) nach Anspruch 4, **dadurch gekennzeichnet, dass** er zwei innere längsverlaufende Greifwände (50a, 50b) aufweist, wobei die inneren Greifwände (50a, 50b) symmetrisch zur Längsmittelebene (P) jeweils zwei eine verminderte Höhe aufweisende Teile (100c, 100d, 100e, 100f) aufweisen, welche durch eine Wanderweiterung (200a, 200b) voneinander getrennt sind.

6. Schneeschuh (1) nach einem der Ansprüche 2 oder 3 und einem der Ansprüche 4 oder 5, **dadurch gekennzeichnet, dass** die Lage des Teils bzw. der Teile (100c, 100d, 100e, 100f) mit der verminderten Höhe der inneren längsverlaufenden Wand (50a, 50b) im Verhältnis zur Lage der die verminderte Höhe aufweisenden Teile (100a, 100b) der seitlichen Greifwände (3a, 3b) in Längsrichtung versetzt ist.

7. Schneeschuh (1) nach den Ansprüchen 5 und 6, **dadurch gekennzeichnet, dass** die Lage der Wanderweiterungen (200a, 200b) der inneren Wände (50a, 50b) im Verhältnis zur Lage der die verminderte Höhe aufweisenden Teile (100a, 100b) der seitlichen Greifwände (3a, 3b) in Längsrichtung zum vorderen Teil (AV) des Schneeschuhs hin versetzt ist.

8. Schneeschuh (1) nach einem der vorangegangenen Ansprüche, **dadurch gekennzeichnet, dass** die verminderte Höhe der Teile (100a, 100b, 100c, 100d, 100e, 100f) durch eine in Längsrichtung zur Horizontalebene (H) der Siebplatte (4) vorgenommene Änderung der Neigung und/oder der Krümmung der unteren Kante (60) der längsverlaufenden Greifwand bzw. Greifwände erzielt wird.

9. Schneeschuh (1) nach einem der vorangegangenen Ansprüche, **dadurch gekennzeichnet, dass** das Verhältnis der Höhe der Teile (100a, 100b, 100c, 100d, 100e, 100f) zur jeweiligen maximalen im vorderen (7a) oder hinteren Teil (7c) gemessenen Höhe der Greifwand zwischen 0,1 und 0,9 beträgt.

## Claims

1. Snowshoe (1) of the type consisting of a peripheral frame (2) internally delimiting a mesh (4), on which there is disposed the fixing (5) intended to hold the boot (6) of the user, the said snowshoe being provided with longitudinal attachment walls (3a, 3b, 50a, 50b) disposed substantially vertically below the horizontal plane (H) of the mesh (4), where at least one longitudinal attachment wall has, in its middle area (B) situated longitudinally level with the area occupied by the boot (6) of the user, a narrowing in height (100) compared with the front part (7a) and the rear part (7c) of the said middle area (B), **characterised in that** the said narrowing in height is obtained by varying the curvature of the bottom edge (60) of the longitudinal attachment walls (3a, 3b, 50a, 50b) so that the longitudinal attachment walls (3a, 3b, 50a, 50b) have a bottom edge (60) whose shape is rounded over the whole of the middle area (B).

2. Snowshoe (1) according to Claim 1, **characterised in that** it comprises two longitudinal attachment walls disposed laterally and forming the lateral edges (3a, 3b) of the peripheral frame (2), the said lateral edges each having a narrowing in height (100a, 100b) in their respective middle areas (B).

3. Snowshoe (1) according to Claim 2, **characterised in that** the narrowings in height (100a, 100b) of the lateral edges (3a, 3b) of the peripheral frame (2) are disposed symmetrically with respect to the longitudinal mid-plane (P) of the snowshoe.

4. Snowshoe (1) according to any one of the preceding claims, **characterised in that** it comprises at least one internal longitudinal attachment wall (50a, 50b) disposed under the mesh delimited by the peripheral frame (2), the said internal wall (50a, 50b) having at least one narrowing in height (100c, 100d, 100e, 100f) in its middle area (B).

5. Snowshoe (1) according to Claim 4, **characterised in that** it comprises two internal longitudinal walls (50a, 50b), each of the internal attachment walls (50a, 50b) having, symmetrically with respect to the longitudinal mid-plane (P), two narrowings in height (100c, 100d, 100e, 100f) separated by a wall broadening (200a, 200b).

6. Snowshoe (1) according to either one of Claims 2 or 3 and either one of Claims 4 or 5, **characterised in that** the position of the narrowing or narrowings in height (100c, 100d, 100e, 100f) of the internal longitudinal wall (50a, 50b) is offset longitudinally with respect to the position of the narrowings in height (100a, 100b) of the lateral attachment walls (3a, 3b).

7. Snowshoe (1) according to Claims 5 and 6, **characterised in that** the position of the wall broadenings (200a, 200b) of the internal walls (50a, 50b) is offset longitudinally towards the front (AV) of the snowshoe with respect to that of the narrowings (100a, 100b) of the lateral attachment walls (3a, 3b).

8. Snowshoe (1) according to any one of the preceding claims, **characterised in that** the narrowing in height (100a, 100b, 100c, 100d, 100e, 100f) is obtained by varying longitudinally, with respect to the horizontal plane (H) of the mesh (4), the inclination and/or curvature of the bottom edge (60) of the longitudinal attachment wall or walls.

9. Snowshoe (1) according to any one of the preceding claims, **characterised in that** the ratio between the narrowing height (100a, 100b, 100c, 100d, 100e, 100f) and the respective maximum height measured in the front (7a) or rear (7c) part of the attachment walls is between 0.1 and 0.9.
